# EUROPÄISCHE PATENTANMELDUNG

(11) **EP 1 825 782 A2**
(43) Veröffentlichungstag der Anmeldung: **29.08.2007**
(21) Anmeldenummer: 06017634.4
(22) Anmeldetag: 24.08.2006
(51) Int. Cl.: A47C 4/54, A47C 3/16

(54) **Sitzkissen mit rechteckiger Grundfläche**

(30) Priorität: 08.02.2006 DE 202006002022 U
(71) Anmelder: Gebrüder Obermaier oHG, 83209 Prien-Bachham (DE)
(72) Erfinder: Obermaier, Toni, 83209 Prien-Bachham (DE)
(74) Vertreter: Becker Kurig Straus

(57) **Zusammenfassung**

Die Erfindung betrifft ein Sitzkissen, welches einen fluidbefüllbaren Hohlkörper (1) aus einem flexiblen Kunststoffmaterial umfasst, der eine Sitzfläche (2), eine der Sitzfläche (2) gegenüberliegende Grundfläche (4) sowie einen umlaufenden Verbindungsbereich (6) zwischen der Sitzfläche (2) und der Grundfläche (4) aufweist. Die Sitzfläche (2) und die Grundfläche (4) sind im Querschnitt im wesentlichen rechteckig.

## Beschreibung

Die vorliegende Erfindung betrifft ein Sitzkissen mit rechteckiger Grundfläche, welches einen fluidbefüllbaren, elastischen Hohlkörper umfasst.

Seit langem ist bekannt, dass langandauerndes Sitzen in einer vorgegebenen statischen Haltung zu einer Degeneration des muskulären Stützapparats für die Wirbelsäule und als Resultat zu Haltungsschäden, Schmerzen, und dauerhaften Schäden führen kann. Außerdem wird die nötige Durchblutung der Bandscheiben bei langem Sitzen eingeschränkt. Als Trainingsmaßnahme wird standardmäßig neben einer Stärkung der relevanten Muskeln, die sich vor allem im unteren Bauch- und Rückenbereich befinden, ein häufiges Wechseln der Sitzhaltung sowie eine möglichst gerade ausgerichtete Sitzhaltung mit leichter Kippung des Beckens nach vorne empfohlen. Wechselnde Sitzpositionen sorgen außerdem dafür, dass die Belastung der Wirbelsäule und der Bandscheiben ständig wechselt.

Zu diesem Zweck existieren bereits verschiedene Hilfsmittel, die ein dynamisches Sitzen fördern sollen. Bekannt sind dabei Sitzbälle oder Gymnastikbälle, die aus einem flexiblen Kunststoffmaterial gefertigt sind und mit Luft aufgepumpt werden. Um eine aufrechte Sitzposition zu behalten, ist der Benutzer dabei gefordert, seine Haltung auf dem Ball aktiv durch Verwendung der unteren Rumpfmuskulatur zu stabilisieren. Da jedoch der komplette Ball ständig unter Kontrolle gehalten werden muss, ist ein solcher Ball nicht besonders gut für den ständigen Gebrauch als Sitzvorrichtung zum Beispiel im Büro geeignet, da die Sitzposition leicht instabil wird. Ein einfaches, aber erfolgreiches Konzept ist daher die Verwendung von Sitzunterlagen, die zusammen mit jedem beliebigen Stuhl verwendet werden können. Es sind verschiedene Ausführungsformen bekannt, die aus einem flexiblen Material bestehen und mit Luft gefüllt werden.

Ein Beispiel eines solchen fluidbefüllten Sitzkissens zur Auflage auf einen Stuhl ist in der europäischen Patentschrift EP 0705549 des Anmelders beschrieben, wobei die runde Grundfläche zusammen mit dem fluidbefüllten Hohlkörper eine Bewegung in alle Richtungen ermöglicht und ein ständiges dynamisches Sitzen fordert.

Die enorme Bewegungsfreiheit und Dynamik dieser bekannten runden Sitzunterlagen kann jedoch auch nachteilig sein; dies ist zum Beispiel dann der Fall, wenn bereits Rückenprobleme vorliegen oder wenn der Muskelapparat zu schwach ist, um die Wirbelsäule bei den Bewegungen ausreichend abzustützen. Das ist besonders gefährlich, wenn ein Rückentraining erst neu begonnen wurde oder wenn krankheits- und altersbedingt keine ausreichende Abstützung möglich ist. In diesen Fällen wäre es wünschenswert, die Dynamik in einem gewissen Grad zu lenken und zu kontrollieren und extreme Kippbewegungen der Wirbelsäule und des Beckens zu verhindern.

Die Aufgabe der Erfindung ist daher, eine Sitzunterlage bereitzustellen, die ein dynamisches, rückenschonendes Sitzen erlaubt sowie einfach und vielseitig verwendbar ist, und dabei dennoch Richtung und Ausmaß der dynamischen Bewegung einschränkt.

Die Aufgabe wird gelöst durch eine Sitzunterlage nach Anspruch 1, welche einen fluidbefüllbaren Hohlkörper aus einem flexiblen Kunststoffmaterial umfasst, die eine Sitzfläche, eine der Sitzfläche gegenüberliegende Grundfläche sowie einen umlaufenden Verbindungsbereich zwischen der Sitzfläche und der Grundfläche aufweist, wobei die Sitzfläche und die Grundfläche im wesentlichen rechteckig sind. Die rechteckige Ausführung hat den Vorteil, die Bewegungen, die der Benutzer zur Stabilisierung seiner Sitzposition mit dem Rumpf ausführt, im wesentlichen auf die beiden Richtungen einzuschränken, die den Seitenausrichtungen der rechteckigen Grund- und Seitenfläche des Sitzkissens entsprechen, also nach vom und hinten sowie 90 ° versetzt zu beiden Seiten.

Gemäß einer bevorzugten Ausführungsform des erfindungsgemäßen Sitzkissens sind die Sitzfläche und die Grundfläche in Form und Größe im wesentlichen identisch.

Bevorzugt liegen die Sitzfläche und die Auflagefläche im unbelasteten Zustand im wesentlichen parallel zueinander. Auf diese Weise wird unter anderem die Beckenkippung des Benutzers insbesondere nach hinten, aber auch nach vorne eingeschränkt, um extreme Kippungen und dadurch Fehlhaltungen zu vermeiden.

Gemäß einer weiteren bevorzugten Ausführungsform verlaufen die Sitzfläche und die Grundfläche im unbelasteten Zustand schräg zueinander, so dass sich ein keilförmiger Querschnitt des Sitzkissens ergibt. Dies kann eine gewünschte stärkere Kippung des Beckens nach vorne unterstützen.

Es ist bevorzugt, dass der Verbindungsbereich zwischen Sitzfläche und Grundfläche nach außen gewölbt ist. Die Wölbung und das damit einhergehende Fehlen von Kanten hat den Vorteil, dass die Auflageflächen der Beine am Rand des Kissens an keiner Stelle einem unangenehmen Druck ausgesetzt sind und unterstützt die gleichmäßige Verformung des Kissens und dadurch den Sitzkomfort bei Belastung. Erfindungsgemäß kann die Wölbung des Verbindungsbereichs einen oder mehrere Wülste umfassen.

Bevorzugt weist das Sitzkissen ebene Sitz- und Grundflächen auf. Dies ermöglicht eine stabile und gut unterstütze Sitzposition ohne zu tiefes Einsinken oder zu hohe Instabilität durch etwaige Wölbungen.

Es ist bevorzugt, dass die Höhe des Verbindungsbereichs deutlich geringer ist als Länge oder Breite der rechteckigen Sitz- und Grundflächen. Damit ist das Sitzkissen gut geeignet, um als unauffällige Sitzhilfe auf einem Stuhl mit gewöhnlicher Sitzhöhe verwendet zu werden und stabil genug für eine dauerhafte Verwendung. Dabei liegt das Verhältnis zwischen Höhe und Breite bzw. Höhe und Länge des Sitzkissens bei einer erfindungsgemäßen Ausführungsform bevorzugt bei etwa 1:3 bis etwa 1:7, besonders bevorzugt zwischen etwa 1:4 und etwa 1:5.

Es ist weiter bevorzugt, dass die Breite sowie die Länge des Sitzkissens zwischen 25 und 45 cm liegen, und besonders bevorzugt zwischen 30 und 35 cm. Dies entspricht der üblichen benötigten Sitzfläche eines Benutzers. Außerdem ist bevorzugt, dass die maximale Höhe des Sitzkissens im unbelasteten Zustand bevorzugt zwischen 4 bis 15 cm liegt, und besonders bevorzugt zwischen 6 und 9 cm liegt. Diese Höhen haben den Vorteil, auf jeder üblichen Sitzgelegenheit verwendet werden zu können, ohne die Sitzhöhe dabei unangemessen zu erhöhen, und dennoch eine ausreichende Höhe des Luftpolsters zu bieten.

Gemäß einer bevorzugten Ausführungsform der Erfindung ist mindestens ein Teil der Sitzfläche des Sitzkissens mit Noppen versehen. Die Noppen verhindern ein Rutschen auf der Sitzoberfläche und sorgen gleichzeitig für eine sanfte Förderung der Durchblutung.

Gemäß einer weiteren Ausführungsform der Erfindung sind sowohl die Sitzfläche als auch die Grundfläche des Sitzkissens mit Noppen versehen, so dass das Kissen beidseitig verwendet werden kann und auf glatten Stuhloberflächen zusätzlichen Halt hat.

Es ist weiter bevorzugt, dass die Noppen auf dem Sitzkissen eine konische Form mit abgerundeten Spitzen aufweisen, um einerseits den erwähnten gewünschten Effekt zu erzielen, aber andererseits beim Sitzen nicht unangenehm sind.

Bevorzugt sind die Noppen regelmäßig über die Sitzfläche und/oder die Grundfläche verteilt. Sitzkissen nach einem der vorherigen Ansprüche, wobei das Sitzkissen ein Ventil zur Fluidbefüllung aufweist. Damit kann der Benutzer selbst wählen, wie stark das Kissen mit Luft oder einem anderen Fluid gefüllt ist.

Bevorzugt wird das Sitzkissen mittels Rotationsformen gefertigt. Diese Herstellungsweise ist gut für derartige Kunststoff-Hohlkörper geeignet.

### Kurze Beschreibung der Zeichnungen

Im folgenden wird die Erfindung unter Bezugnahme auf beispielhafte Ausführungsformen sowie erklärende Zeichnungen genauer beschrieben, wobei
Fig. 1 eine perspektivische Ansicht einer bevorzugten erfindungsgemäßen Ausführungsform der Sitzunterlage zeigt;
Fig. 2 eine Draufsicht auf die Ausführungsform von Fig. 1 zeigt;
Fig. 3a einen Querschnitt des Hohlkörpers von Fig. 1 gemäß der Erfindung zeigt, und
Fig. 3b einen Querschnitt einer anderen Ausführungsform eines Hohlkörpers gemäß der Erfindung mit abgeschrägter Sitzfläche zeigt.

### Ausführliche Beschreibung der Erfindung

Wie in Fig. 1 zu sehen ist, weist das Sitzkissen 1 eine flache, im Querschnitt im wesentlichen rechteckige oder in einer Ausführungsform auch quadratische Form auf. Die Kanten und Ecken sind an allen Seiten abgerundet, so dass keine störenden Auflagekanten beim Sitzen entstehen. Das Kissen ist im abgebildeten Zustand bereits mit einem Fluid befüllt, bevorzugt mit Luft. Das Maß der Befüllung kann frei gewählt werden und beeinflusst über die "Härte" der Sitzgelegenheit den Sitzkomfort und die Dynamik des Kissens. Zum einfachen Befüllen bzw. Aufpumpen des Kissens ist an einer beliebigen geeigneten Stelle des Sitzkissens ein entsprechendes Ventil angebracht oder direkt in das Material des Sitzkissens eingearbeitet.

Das Sitzkissen umfasst eine Grundfläche 4, mit der das Kissen auf dem Stuhl aufliegt, eine Sitzfläche 2, die der Grundfläche 4 gegenüber liegt und parallel bzw. koplanar dazu angeordnet ist, sowie einen Verbindungsbereich 6 zwischen der Sitzfläche 2 und der Grundfläche 4. In der gezeigten Ausführungsform sind diese drei Bereiche einstückig miteinander ausgebildet und gehen ohne Kanten ineinander über. Die Sitzfläche des Kissens soll im unbelasteten Zustand näherungsweise eben sein; eine leichte Wölbung nach innen oder außen ist jedoch je nach Befüllungsgrad möglich. Der Verbindungsbereich zwischen Sitzfläche und Grundfläche ist durchgehend und nach außen gewölbt, wie in Fig. 1 oder auch in der Schnittdarstellung aus Fig. 3 sichtbar ist. Diese Wölbung kann wie gezeigt gestaltet sein, sie kann jedoch auch aus einem oder mehreren Wülsten bestehen.

Durch die elastische Oberfläche werden Bewegungen des Benutzers auf das Fluidvolumen und das elastische Kissen selbst übertragen, ähnlich wie auf einem Sitzball. Genau wie bei den bereits bekannten Sitzkissen mit runder Grundfläche befindet sich der Benutzer ständig in Bewegung, um das Gleichgewicht zu halten und seine Sitzposition somit aktiv zu stabilisieren. Die Bewegung der Oberfläche des erfindungsgemäßen Sitzkissens ist dabei der eines runden Sitzkissens ähnlich. Die Bewegungsachsen dieser Bewegung sind jedoch durch die Grundform des Kissens, wie in Fig. 2 veranschaulicht, vorgegeben. Während beim runden Sitzkissen keine Richtung bevorzugt ist, sorgt die eckige Ausführung für die Bevorzugung von Bewegungsachsen, die bei bestimmungsgemäßer Ausrichtung auf der Sitzgelegenheit von vorne nach hinten bzw. rechts nach links verlaufen. Möglicherweise ungünstige und schwerer zu stabilisierende schräge Verkippungen des Beckens und der unteren Wirbelsäule werden so reduziert oder vollständig vermieden. Der Verlauf der Bewegungsachsen parallel zu den Seitenkanten des rechteckigen Sitzkissens ist in Fig. 2 durch die beiden Pfeile angedeutet.

Ein weiterer Vorteil der Erfindung ist, dass durch die eckige Ausführung der Benutzer eher in eine mittige Sitzposition auf dem Kissen gezwungen wird. Dadurch werden die Bewegungsausschläge der Beckenkippung limitiert, vor allem die Beckenbewegungen nach hinten, so dass eine Rundrückenposition verhindert wird. Gleichzeitig ist aber auch die Beckenkippung nach vorne nicht extrem stark ausgeprägt, im Gegensatz zu der Kippung auf zum Beispiel einem Keilkissen. Auf diese Weise wird die Wirbelsäule eines Benutzers in einer eher neutralen Position gehalten, was bei untrainierter Muskulatur oder bereits vorliegenden Bandscheibenschäden vorzuziehen ist. Zu starke Kippungen des Beckens, die nicht durch den Benutzer stabilisiert werden, könnten die Belastung der Bandscheiben noch weiter erhöhen. Daher ist eine Verbindung aus aktiver und passiver Stabilisierung, wie sie durch die Kombination aus dynamischem Sitzen auf einem Luftkissen bei gleichzeitiger Führung der Bewegung durch die rechtwinklige Form des Kissens gemäß der Erfindung erreicht wird, sehr vorteilhaft.

Eine solche Führung der Bewegung in eingeschränkte Bewegungsrichtungen und ein Verhindern einer zu starken Kippung ist besonders gut für Benutzer geeignet, denen das runde Ballkissen zu viel Bewegungsspielraum bietet, da sie beispielsweise über wenig Rumpfmuskelkraft verfügen, wie es unter anderem bei Senioren, Rückenpatienten zu Therapiebeginn oder allgemein untrainierten Personen der Fall sein kann.

Falls jedoch dennoch die Beckenkippung nach vorne unterstützt werden soll, wobei gleichzeitig die Bewegungsachsen geführt sein sollen und die Kippung nach hinten vermieden werden soll, kann das Sitzkissen in einer weiteren bevorzugten Ausführungsform auch einen keilförmigen Querschnitt aufweisen, so dass Sitzfläche 2 und Grundfläche 4 schräg zueinander stehen, wie durch die Schnittdarstellung in Figur 3b dargestellt. Die rechteckige Grundform des Sitzkissens sowie die Wölbung des Verbindungsbereichs kann dabei erhalten bleiben.

Außerdem trägt das Sitzkissen dazu bei, Bewegungen und Stöße auf die Wirbelsäule über das Luftpolster zu dämpfen. Jede Bewegung, die vom Benutzer auf dem Kissen ausgeführt wird, wird zu keiner Zeit abrupt gestoppt, sondern sanft weiter geführt. Dadurch werden die Bandscheiben geschont und entlastet. Darüber hinaus sorgt die Luftbefüllung automatisch für eine gleichmäßige Druckverteilung, so dass keine ungünstigen Druckstellen auftreten, was zum Beispiel einen positiven Effekt auf die im Sitzbereich und den Oberschenkeln verlaufenden Venen hat.

Auf der Oberfläche des Kissens, die als Sitzfläche 2 dient, sind wie z.B. in Fig. 1 gezeigt eine Vielzahl von Noppen 8 angeordnet. Diese dienen einerseits einer Förderung der Durchblutung und verhindern andererseits ein Verrutschen bzw. Abrutschen auf dem Kissen. Die Noppen 8 sind in der gezeigten bevorzugten Ausführungsform in konischer Form mit abgerundeten Spitzen ausgebildet, können jedoch auch in jeder beliebigen anderen Form vorliegen. Bevorzugt sind die Noppen mit der Oberfläche des Kissens zusammenhängend ausgeformt, was bei der gezeigten konischen Form einfach zu erreichen ist. Die Noppen könnten außerdem in einer weiteren Ausführungsform auch auf beiden Oberflächen des Sitzkissens ausgebildet sein, so dass der Benutzer das Sitzkissen beidseitig verwenden kann; beispielsweise könnten die Noppen oder allgemein die Oberflächenstruktur auf jeder Seite des Sitzkissens sich in Form und/oder Größe unterscheiden, so dass der Benutzer jederzeit zwischen zwei Oberflächenbeschaffenheiten wählen kann.

Außer der Anwendung als Sitzkissen ist auch eine Verwendung der Erfindung für Gleichgewichtsübungen oder andere therapeutische bzw. sportliche Maßnahmen denkbar. Da über das Maß der Befüllung der Benutzer selbst den Druckwiderstand einstellen kann, sind vielseitige Verwendungsbereiche möglich.

## Patentansprüche

1. Sitzkissen, umfassend einen fluidbefüllbaren Hohlkörper (1) aus einem flexiblen Kunststoffmaterial, der eine Sitzfläche (2), eine der Sitzfläche (2) gegenüberliegende Grundfläche (4) sowie einen umlaufenden Verbindungsbereich (6) zwischen der Sitzfläche (2) und der Grundfläche (4) aufweist, **dadurch gekennzeichnet, dass** die Sitzfläche (2) und die Grundfläche (4) im Querschnitt im wesentlichen rechteckig sind.

2. Sitzkissen nach Anspruch 1, wobei die Sitzfläche (2) und die Grundfläche (4) in Form und Größe im wesentlichen identisch sind.

3. Sitzkissen nach einem der vorherigen Ansprüche, wobei die Sitzfläche (2) und die Auflagefläche (4) im unbelasteten Zustand im wesentlichen parallel zueinander liegen.

4. Sitzkissen nach einem der vorherigen Ansprüche, wobei die Sitzfläche (2) und die Grundfläche (4) im unbelasteten Zustand schräg zueinander verlaufen.

5. Sitzkissen nach einem der vorherigen Ansprüche, wobei der Verbindungsbereich (6) zwischen Sitzfläche (2) und Grundfläche (4) nach außen gewölbt ist.

6. Sitzkissen nach Anspruch 5, wobei die Wölbung des Verbindungsbereichs (6) einen oder mehrere Wülste umfasst.

7. Sitzkissen nach einem der vorherigen Ansprüche, wobei alle Ecken und Kanten des Sitzkissens abgerundet sind.

8. Sitzkissen nach einem der vorherigen Ansprüche, wobei das Sitzkissen im unbelasteten Zustand bevorzugt ebene Sitz- und Grundflächen (2, 4) aufweist.

9. Sitzkissen nach einem der vorherigen Ansprüche, wobei die maximale Höhe des Verbindungsbereichs (6) deutlich geringer ist als Länge oder Breite der rechteckigen Sitz- und Grundflächen (2, 4).

10. Sitzkissen nach Anspruch 9, wobei das Verhältnis zwischen Höhe und Breite bzw. Höhe und Länge des Sitzkissens bei etwa 1:3 bis 1:7, bevorzugt zwischen etwa 1:4 und 1:5 liegt.

11. Sitzkissen nach einem der vorherigen Ansprüche, wobei die Breite bzw. Länge des Sitzkissens bevorzugt zwischen 25 und 45 cm liegt, und besonders bevorzugt zwischen 30 und 35 cm.

12. Sitzkissen nach einem der vorherigen Ansprüche, wobei die maximale Höhe des Sitzkissens im unbelasteten Zustand bevorzugt zwischen 4 bis 15 cm liegt, und besonders bevorzugt zwischen 6 und 9 cm liegt.

13. Sitzkissen nach einem der vorherigen Ansprüche, wobei mindestens ein Teil der Oberflächen (2, 4, 6) des Sitzkissens mit einer erhöhten Struktur versehen ist.

14. Sitzkissen nach einem der vorherigen Ansprüche, wobei mindestens ein Teil der Sitzfläche (2) mit einer Vielzahl von Noppen (8) versehen ist.

15. Sitzkissen nach einem der vorherigen Ansprüche, wobei sowohl die Sitzfläche (2) als auch die Grundfläche (4) mit Noppen (8) versehen sind.

16. Sitzkissen nach Anspruch 15, wobei die Noppen (8) auf der Sitzfläche (2) sich in Form und/oder Größe von den Noppen (8') auf der Grundfläche (4) unterscheiden.

17. Sitzkissen nach einem der Ansprüche 14 bis 16, wobei die Noppen (8) eine konische Form mit abgerundeten Spitzen aufweisen.

18. Sitzkissen nach einem der Ansprüche 14 bis 17, wobei die Noppen (8) regelmäßig über die Sitzfläche (2) und/oder die Grundfläche (4) verteilt sind.

19. Sitzkissen nach einem der vorherigen Ansprüche, wobei das Sitzkissen ein Ventil zur Fluidbefüllung aufweist.

20. Sitzkissen nach einem der vorherigen Ansprüche, wobei das Sitzkissen mittels Rotationsformen im Spritzguß gefertigt ist.
